# EUROPÄISCHE PATENTSCHRIFT

(11) **EP 2 207 955 B1**
(45) Veröffentlichungstag und Bekanntmachung des Hinweises auf die Patenterteilung: **12.11.2014**
(21) Anmeldenummer: 08848181.7
(22) Anmeldetag: 18.09.2008
(51) Int. Cl.: F02M 37/00, F16K 17/08

(54) **KRAFTSTOFFÜBERSTRÖMVENTIL FÜR EINE KRAFTSTOFFEINSPRITZEINRICHTUNG UND KRAFTSTOFFEINSPRITZEINRICHTUNG MIT KRAFTSTOFFÜBERSTRÖMVENTIL**
FUEL OVERFLOW VALVE FOR A FUEL INJECTION SYSTEM, AND FUEL INJECTION SYSTEM HAVING A FUEL OVERFLOW VALVE
SOUPAPE DE DÉCHARGE DE CARBURANT POUR DISPOSITIF D'INJECTION DE CARBURANT, ET DISPOSITIF D'INJECTION DE CARBURANT PRÉSENTANT UNE SOUPAPE DE DÉCHARGE DE CARBURANT

(30) Priorität: 05.11.2007 DE 102007052665
(43) Veröffentlichungstag der Anmeldung: 21.07.2010
(73) Patentinhaber: Robert Bosch GmbH, 70442 Stuttgart (DE)
(72) Erfinder: AMMON, Volkhard, 72124 Pliezhausen (DE)
(86) Internationale Anmeldenummer: PCT/EP2008/062443
(87) Internationale Veröffentlichungsnummer: WO 2009/059833

(56) Entgegenhaltungen:
- EP-A- 0 392 187
- EP-A- 1 338 787
- DE-A1- 19 541 086
- JP-A- 2005 024 022
- US-A1- 2004 000 341

## Beschreibung

### Stand der Technik

Die Erfindung geht aus von einem Kraftstoffüberströmventil für eine Kraftstoffeinspritzeinrichtung und einer Kraftstoffeinspritzeinrichtung mit Kraftstoffüberströmventil nach der Gattung des Anspruchs 1 bzw. des Anspruchs 9.

Ein solches Kraftstoffüberströmventil und eine solche Kraftstoffeinspritzeinrichtung ist durch die DE 100 57 244 A1 bekannt. Dieses Kraftstoffüberströmventil dient zur Druckbegrenzung in einem Niederdruckbereich der Kraftstoffeinspritzeinrichtung. Das Kraftstoffüberströmventil weist ein Ventilgehäuse auf, in dem ein Ventilglied hubbeweglich angeordnet ist. Durch das Ventilglied wird bei seiner Hubbewegung die Verbindung eines Zulaufs vom Niederdruckbereich her mit einem Ablauf zu einem Entlastungsbereich gesteuert Das Ventilglied ist durch eine Ventilfeder in Richtung einer Schließstellung beaufschlagt, in der die Verbindung des Zulaufs mit dem Ablauf unterbrochen ist, und durch den im Zulauf herrschenden Druck in Öffnungsrichtung beaufschlagt. Die Verbindung des Zulaufs mündet am Mantel des Ventilglieds in das Ventilgehäuse und das Ventilglied bildet mit der Verbind des Zulaufs ein Schieberventil. Wenn der Druck im Niederdruckbereich den durch die Ventilfeder bestimmten Öffnungsdruck überschreitet, so öffnet das Kraftstoffüberströmventil und Kraftstoff kann vom Zulauf aus dem Niederdruckbereich über den Ablauf in einen Entlastungsbereich, beispielsweise einen Rücklauf zum Kraftstoffvorratsbehälter abströmen. Die Kraftstoffeinspritzeinrichtung weist eine Hochdruckpumpe auf, durch die Kraftstoff unter Hochdruck zumindest mittelbar, beispielsweise über einen Speicher, zu wenigstens einem Injektor gefördert wird. Durch eine Förderpumpe wird Kraftstoff zur Hochdruckpumpe gefördert. Die Hochdruckpumpe weist wenigstens einen durch einen in einem Antriebsbereich angeordneten Antrieb in einer Hubbewegung angetriebenen Pumpenkolben auf. Der Niederdruckbereich der Kraftstoffeinspritzeinrichtung erstreckt sich zwischen der Förderpumpe und der Hochdruckpumpe und in diesem herrscht ein durch die Förderpumpe erzeugter Niederdruck. Der Niederdruckbereich ist mit dem Antriebsbereich der Hochdruckpumpe verbunden. Aufgrund der Hubbewegung des wenigstens einen Pumpenkolbens ändert sich das Volumen des Antriebsbereichs, da bei dem auswärts gerichteten Hub des Pumpenkolbens das Volumen des Antriebsbereichs vergrößert und beim einwärts gerichteten Hub des Pumpenkolbens das Volumen des Antriebsbereichs verkleinert wird. Hierdurch entstehen Druckschwankungen im Antriebsbereich. Insbesondere bei einer Hochdruckpumpe mit nur einem Pumpenkolben entstehen relativ starke Druckschwankungen. Hierdurch werden auch Druckschwankungen im gesamten Niederdruckbereich erzeugt, die die Funktion der Kraftstoffeinspritzeinrichtung beeinträchtigen können. Zum Ausgleich dieser Druckschwankungen muss das Ventiglied des Kraftstoffüberströmventils einen großen Hub ausführen können, was entsprechend auch einen großen Hub der Ventilfeder erfordert. Dies führt wiederum dazu, dass ein großer Einbauraum für die Ventilfeder erforderlich ist und diese stark belastet wird und daher brechen kann.

Durch die US 2004/0000341 A1 ist ein Ventil bekannt, das in zwei Richtungen durchströmt werden kann und bei dem es keine geschlossene Stellung gibt. Bei diesem Ventil ist ein zylindrisches Teil vorgesehen, das in einer ersten Kammer verschiebbar angeordnet ist und das eine durchgehende Öffnung aufweist. Bei diesem Ventil ist außerdem ein Ventilglied vorgesehen, das in einer zweiten Kammer angeordnet ist und das eine durchgehende Öffnung aufweist. Das Ventilglied wird durch eine Ventilfeder zu einem Anschlag am Übergang der beiden Kammern hin beaufschlagt. Das zylindrische Teil kann am Ventilglied zur Anlage kommen und zylindrisches Teil und Ventilglied sind zusammen gegen die Ventilfeder bewegbar. Die Ventilfeder führt dabei denselben Hub aus wie das Ventilglied. Auch wenn das zylindrische Teil am Ventilglied anliegt erfolgt eine Durchströmung des Ventils durch die Öffnungen, so dass dies keine Schließstellung des zylindrischen Teils oder des Ventilglieds ist. Dieses Ventil ist somit nicht als Überströmventil geeignet, da dieses keine Schließstellung aufweist.

Durch die EP 0 392 187 A1 ist eine Förderpumpe bekannt, die ein federbelastetes Saugventil und ein federbelastetes Druckventil aufweist. Durch Ventilfedern wird das jeweilige Ventilglied des Saugventils bzw. des Druckventils in einer Schließrichtung zu einem Ventilsitz hin beaufschlagt. Die Ventilsitze sind jeweils in einem Ventilsitzträger ausgebildet. Eine Bewegung des Ventilglieds über dessen durch die Anlage am Ventilsitz bestimmte Schließstellung hinaus in Schließrichtung ist nicht möglich. Bei der Förderpumpe gemäß diesem Dokument ist außerdem vorgesehen, dass deren Förderrichtung umgekehrt werden kann, indem das normalerweise als Saugventil wirkende Ventil als Druckventil wirkt und das normalerweise als Druckventil wirkende Ventil als Saugventil wirkt. Hierzu werden die Ventilfedern durch eine Verschiebung der Ventilsitzträger unwirksam gemacht und stattdessen werden andere Ventilfedern in Anlage an die Ventilglieder gebracht. Durch die anderen Ventilfedern wird das jeweilige Ventilglied des Saugventils bzw. des Druckventils in einer Schließrichtung zu einem anderen Ventilsitz hin beaufschlagt. Die Ventilfedern führen stets denselben Hub aus wie die Ventilglieder.

Durch die EP 1338 787 A1 ist ebenfalls ein Überströmventil bekannt, das als Sitzventil ausgebildet ist, bei dem das Ventilglied in seiner Schließstellung durch die Ventilfeder beaufschlagt an einem Ventilsitz zur Anlage kommt und sich in Schließrichtung über den Ventilsitz hinaus nicht weiter bewegen kann. Die Ventilfeder führt denselben Hub aus wie das Ventilglied.

### Offenbarung der Erfindung

### Vorteile der Erfindung

Das erfindungsgemäße Kraftstoffüberströmventil mit den Merkmalen gemäß Anspruch 1 hat demgegenüber den Vorteil, dass das Ventilglied unabhängig von der Ventilfeder einen größeren Hub ausführen kann, wodurch ein besserer Ausgleich der Druckschwankungen ermöglicht ist. Die Ventilfeder braucht nur einen begrenzten Hub auszuführen, um das Ventilglied in seine Schließstellung zu bewegen, wodurch der Bauraum des Kraftstoffüberströmventils und die Belastung der Ventilfeder gering gehalten werden können. Entsprechende Vorteile ergeben sich für die Kraftstoffeinspritzeinrichtung gemäß Anspruch 9 deren Funktion durch die verringerten Druckschwankungen im Niederdruckbereich verbessert ist.

In den abhängigen Ansprüchen sind vorteilhafte Ausgestaltungen und Weiterbildungen des erfindungsgemäßen Kraftstoffüberströmventils angegeben. Die Ausbildung gemäß Anspruch 2 ermöglicht auf einfache Weise den gegenüber dem Ventilfederhub vergrößerten Hub des Ventilglieds. Durch die Ausbildung gemäß Anspruch 3 wird eine Dämpfung der Hubbewegung des Stützelements und damit des Ventilglieds und der Ventilfeder erreicht, wodurch die Belastung der Ventilfeder reduziert wird. Die Ausbildung gemäß Anspruch 5 ermöglicht ebenfalls eine Dämpfung der Hubbewegung des Stützelements und damit des Ventilglieds und der Ventilfeder. Die Ausbildung gemäß Anspruch 7 oder 8 ermöglicht ohne Änderungen am Ventilgehäuse eine zweistufige Ausführung des Kraftstoffüberströmventils.

### Zeichnung

Zwei Ausführungsbeispiele der Erfindung sind in der Zeichnung dargestellt und in der nachfolgenden Beschreibung näher erläutert. Es zeigen Figur 1 eine Kraftstoffeinspritzeinrichtung in einer vereinfachten schematischen Darstellung, Figur 2 ein Kraftstoffüberströmventil der Kraftstoffeinspritzeinrichtung gemäß einem ersten Ausführungsbeispiel in geschlossenem Zustand in einem Längsschnitt mit einem Ventilglied in einer ersten Stellung, Figur 3 das Kraftstoffüberströmventil in geschlossenem Zustand mit dem Ventilglied in einer zweiten Stellung, Figur 4 das Kraftstoffüberströmventil in geöffnetem Zustand, Figur 5 das Kraftstoffüberströmventil gemäß einem zweiten Ausführungsbeispiel in geschlossenem Zustand.

### Beschreibung der Ausführungsbeispiele

In Figur 1 ist eine Kraftstoffeinspritzeinrichtung für eine Brennkraftmaschine dargestellt. Die Kraftstoffeinspritzeinrichtung weist eine Förderpumpe 10 auf, die Kraftstoff aus einem Kraftstoffvorratsbehälter 12 ansaugt und zur Saugseite einer Hochdruckpumpe 14 fördert. Von der Förderpumpe 10 wird der Kraftstoff auf einen Förderdruck von beispielsweise etwa 4 bis 6 bar verdichtet. Die Förderpumpe 10 kann elektrisch oder mechanisch angetrieben sein. Zwischen der Förderpumpe 10 und der Saugseite der Hochdruckpumpe 14 kann eine Kraftstoffzumesseinrichtung 16 angeordnet sein, durch die die von der Hochdruckpumpe 14 angesaugte und unter Hochdruck geförderte Kraftstoffmenge variabel eingestellt werden kann. Die Kraftstoffzumesseinrichtung 16 kann ein Proportionalventil sein, das unterschiedlich große Durchflussquerschnitte einstellen kann, oder ein getaktetes Ventil und wird mechanisch oder elektrisch durch eine elektronische Steuereinrichtung 17 angesteuert.

Die Hochdruckpumpe 14 weist ein Gehäuse 18 auf, in dem in einem Innenraum 19 eine rotierend angetriebene Antriebswelle 20 angeordnet ist. Der Innenraum 19 des Gehäuses 18 mit der Antriebswelle 20 bildet einen Antriebsbereich der Hochdruckpumpe 14. Die Antriebswelle 20 weist wenigstens einen Nocken 22 oder Exzenter auf, wobei der Nocken 22 auch als Mehrfachnocken ausgebildet sein kann. Die Hochdruckpumpe weist wenigstens ein oder mehrere Pumpenelemente 24 mit jeweils einem Pumpenkolben 26 auf, der durch den Nocken 22 der Antriebswelle 20 mittelbar in einer Hubbewegung in zumindest annähernd radialer Richtung zur Drehachse der Antriebswelle 20 angetrieben wird. Der Pumpenkolben 26 ist in einer Zylinderbohrung 28 dicht geführt und begrenzt mit seiner der Antriebswelle 20 abgewandten Seite einen Pumpenarbeitsraum 30. Der Pumpenarbeitsraum 30 weist über ein in den Pumpenarbeitsraum 30 öffnendes Einlassventil 32 eine Verbindung mit dem Kraftstoffzulauf von der Förderpumpe 10 her auf. Der Pumpenarbeitsraum 30 weist ausserdem über ein aus dem Pumpenarbeitsraum 30 öffnendes Auslassventil 34 eine Verbindung mit einem Auslass auf, der beispielsweise mit einem Hochdruckspeicher 110 verbunden ist. Mit dem Hochdruckspeicher 110 sind ein oder vorzugsweise mehrere an den Zylindern der Brennkraftmaschine angeordnete Injektoren 120 verbunden, durch die Kraftstoff in die Zylinder der Brennkraftmaschine eingespritzt wird. Der Hochdruckspeicher 110 kann auch entfallen, wobei die Hochdruckpumpe 14 dann mit den Injektoren 120 über hydraulische Leitungen verbunden ist Bei seinem Saughub bewegt sich der Pumpenkolben 26 in den Innenraum 19 hinein und saugt dabei über das geöffnete Einlassventil 32 Kraftstoff aus dem Zulauf von der Förderpumpe 10 her in den Pumpenarbeitsraum 30 an. Bei seinem Förderhub bewegt sich der Pumpenkolben 26 aus dem Innenraum 19 heraus und fördert Kraftstoff unter Hochdruck aus dem Pumpenarbeitsraum 30 über das geöffnete Auslassventil 34 in den Hochdruckspeicher 110 bzw. zu den Injektoren 120.

Der Bereich zwischen der Förderpumpe 10 und der Kraftstoffzumesseinrichtung 16 bildet einen Niederdruckbereich, in dem der von der Förderpumpe 10 erzeugte Druck herrscht. Durch die Förderpumpe 10 wird dabei ständig dieselbe Kraftstoffmenge gefördert, jedoch wird durch die Hochdruckpumpe 14 abhängig von der Einstellung der Kraftstoffzumesseinrichtung 16 eine variable Kraftstoffmenge angesaugt. Aus diesem Grund ist ein Kraftstoffüberströmventil 36 vorgesehen, durch das der Druck im Niederdruckbereich begrenzt wird. Das Kraftstoffüberströmventil 36 öffnet, wenn der Druck im Niederdruckbereich dessen Öffnungsdruck überschreitet und über das geöffnete Kraftstoffüberströmventil 36 wird die von der Förderpumpe 10 geförderte, jedoch von der Hochdruckpumpe 14 nicht angesaugte Kraftstoffmenge in einen Entlastungsbereich abgesteuert, der beispielsweise ein Rücklauf 11 zum Kraftstoffvorratsbehälter 12 ist.

Das Kraftstoffüberströmventil 36 gemäß einem ersten Ausführungsbeispiel wird anhand der Figuren 2 bis 4 nachfolgend näher erläutert. Das Kraftstoffüberströmventil 36 weist ein rohrförmiges Ventilgehäuse 38 auf, das einen rohrförmigen Abschnitt 39 mit geringerem Durchmesser und einen rohrförmigen Abschnitt 40 mit größerem Durchmesser umfasst. In dem Abschnitt 39 des Ventilgehäuses 38 ist in einer Längsbohrung 41 ein kolbenförmiges Ventilglied 42 verschiebbar dicht geführt. Im Abschnitt 39 des Ventilgehäuses 38 ist wenigstens eine Öffnung 43 vorgesehen, die die Längsbohrung 41 mit dem Außenmantel des Abschnitts 39 verbindet. Die Öffnung 43 ist vorzugsweise als Bohrung ausgebildet, wobei beispielsweise zwei einander diametral gegenüberliegende Bohrungen 43 vorgesehen sind. Über die Öffnungen 43 ist die Längsbohrung 41 mit einem Entlastungsbereich, beispielsweise einem Rücklauf in den Kraftstoffvorratsbehälter 12 verbindbar. Der im Niederdruckbereich herrschende Druck wirkt über deren offenes Ende auch in der Längsbohrung 41 des Ventilgehäuses 38 und damit auf die Stirnseite des Ventilglieds 42. Das offene Ende der Längsbohrung 41 bildet somit einen Zulauf vom Niederdruckbereich in das Kraftstoffüberströmventil 36. Wenn das Ventilglied 42 die Öffnungen 43 überdeckt, so ist der Zulauf, also der Niederdruckbereich vom Entlastungsbereich getrennt und wenn das Ventilglied 42 die Öffnungen 43 zumindest teilweise freigibt, so ist der Zulauf, also der Niederdruckbereich, mit dem Entlastungsbereich verbunden. Das Ventilglied 42 bildet somit mit den Öffnungen 43 ein Schieberventil. Am offenen Ende der Längsbohrung 41 kann am Ventilgehäuse 38 ein Filtersieb 44 angeordnet sein, durch das verhindert wird, dass aus dem Niederdruckbereich Schmutzpartikel in die Längsbohrung 41 eintreten können. Das Filtersieb 44 kann mittels eines ringförmigen Befestigungselements 45 am Ventilgehäuse 38 fixiert sein, wobei das Befestigungselement beispielsweise durch eine Bördelung mit dem Ventilgehäuse 38 verbunden sein kann.

In einer Längsbohrung 46 des Abschnitts 40 des Ventilgehäuses 38, die zumindest annähernd koaxial zur Längsbohrung 41 verläuft jedoch einen größeren Durchmesser aufweist als diese, ist eine Ventilfeder 48 angeordnet, die über ein Stützelement 50 auf das Ventilglied 42 wirkt. Das Stützelement 50 ist topfförmig ausgebildet, wobei dessen Boden 52 zum Ventilglied 42 weist und dessen offene Seite dem Ventilglied 42 abgewandt ist. Das Stützelement 50 ist in der Längsbohrung 46 verschiebbar geführt und in dieses ragt von dessen offener Seite her die als Schraubendruckfeder ausgebildete Ventilfeder 48 hinein, die am Boden 52 anliegt. Das dem Ventilglied 42 abgewandte Ende der Längsbohrung 46 des Ventilgehäuses 38 ist mittels eines Einsatzteils 54 verschlossen, das auch als Abstützung für die Ventilfeder 48 dient. Das Einsatzteil 54 kann wie das Stützelement 50 topfförmig ausgebildet sein, wobei dessen offenes Ende zum Ventilglied 42 weist und die Ventilfeder 48 in das Einsatzteil 54 hineinragt und sich an dessen Boden abstützt. Das Einsatzteil 54 ist in der Längsbohrung 46 fixiert, beispielsweise in diese eingepresst. Das Stützelement 50 und/oder das Einsatzteil 54 können als Blechformteil ausgebildet sein.

Das Stützelement 50 ist nicht mit dem Ventilglied 42 verbunden sondern kommt nur durch die Wirkung der Ventilfeder 48 am Ventilglied 42 mit seinem Boden 52 zur Anlage. Das Stützelement 50 kann zum Ventilglied 42 hin einen maximalen Hub ausführen, der durch Anlage des Stützelements 50 an einer am Übergang von der Längsbohrung 46 zu der im Durchmesser kleineren Längsbohrung 41 gebildeten Ringschulter 56 begrenzt ist Im Boden 52 des Stützelements 50 ist wenigstens eine Öffnung 58 mit großem Querschnitt vorhanden. Im Randbereich des Bodens 52 nahe dessen Übergang zur Mantelfläche des Stützelements 50 ist wenigstens eine Öffnung 60 mit kleinem Querschnitt vorgesehen. Die Längsbohrung 46 ist über wenigstens eine am Außenmantel des Abschnitts 40 des Ventilgehäuses 38 mündende Öffnung 62 mit einem Entlastungsbereich verbindbar, der beispielsweise ein Rücklauf zum Kraftstoffvorratsbehälter 12 sein kann. Wenn sich das Stützelement 50 in Anlage an der Ringschulter 56 befindet, so überdeckt dieses die Öffnung 62 nicht, so dass die Längsbohrung 46 mit dem Entlastungsbereich verbunden ist. Wenn sich das Stützelement 50 ausgehend von seiner Anlage an der Ringschulter 56 in die Längsbohrung 46 hineinbewegt, so wird durch dieses zunehmend die Öffnung 62 überdeckt und somit der Querschnitt verringert und gegebenenfalls ganz verschlossen, so dass die Längsbohrung 46 nur noch über einen kleinen, drosselnden Durchflussquerschnitt mit dem Entlastungsbereich verbunden ist bzw. von diesem getrennt ist.

Das Kraftstoffüberströmventil 36 mit dem Ventilgehäuse 38, dem Ventilglied 42, der Ventilfeder 48, dem Stützelement 50 und dem Einsatzteil 54 sowie dem Filtersieb 44 bildet eine vormontierte Baugruppe, die in ein Aufnahmegehäuse 70 eingefügt ist. Das Aufnahmegehäuse 70 kann ein separates Gehäuse sein oder ein Teil des Gehäuses 18 der Hochdruckpumpe 14.

Nachfolgend wird die Funktion des Kraftstoffüberströmventils 36 näher erläutert. Die Länge des Ventilglieds 42 und die Position der Ringschulter 56 im Ventilgehäuse 38 zur Begrenzung des Hubs des Stützelements 50 sind so aufeinander abgestimmt, dass das Ventilglied 42 bei an der Ringschulter 56 anliegendem Stützelement 50 die Öffnungen 43 gerade überdeckt und somit die Verbindung des Niederdruckbereichs mit dem Entlastungsbereich trennt. In dieser Stellung ist das Ventilglied 42 in Figur 2 dargestellt. Ausgehend von dieser Stellung kann sich das Ventilglied 42 noch weiter in Richtung zum offenen Ende der Längsbohrung 41 bewegen, wobei sich das Ventilglied 42 nicht mehr in Anlage am Stützelement 50 befindet und die Ventilfeder 48 somit nicht mehr auf das Ventilglied 42 wirkt. Das Ventilglied 42 ist somit frei in der Längsbohrung 41 beweglich entsprechend der Differenz des auf dessen eine Stirnseite wirkenden Drucks im Niederdruckbereich und des auf dessen andere Stirnseite wirkenden Drucks in der Zylinderbohrung 46. Durch die Ventilfeder 48 kann das Ventilglied 42 in seine Schließstellung bewegt werden und unabhängig von der Ventilfeder 48 kann das Ventilglied 42 über seine Schließstellung hinaus noch einen weiteren Hub ausführen, der beispielsweise durch das Filtersieb 44 oder das Befestigungselement 45 begrenzt sein kann, um zu verhindern, dass sich das Ventilglied 42 aus der Längsbohrung 41 heraus bewegt. In dieser Endstellung ist das Ventilglied 42 in Figur 3 dargestellt.

Wenn der im Niederdruckbereich herrschende Druck nicht ausreicht um das Ventilglied 42 gegen die Kraft der Ventilfeder 48 so weit in der Längsbohrung 41 zu verschieben, dass die Öffnungen 43 durch das Ventilglied 42 aufgesteuert werden, so ist der Niederdruckbereich vom Entlastungsbereich getrennt. Wenn der im Niederdruckbereich herrschende Druck den Öffnungsdruck des Kraftstoffüberströmventils 36 erreicht, so wird das Ventilglied 42 gegen die Kraft der Ventilfeder 48 in der Längsbohrung 41 verschoben, so dass durch das Ventilglied 42 die Öffnungen 43 aufgesteuert werden und der Niederdruckbereich mit dem Entlastungsbereich verbunden ist, so dass aus dem Niederdruckbereich Kraftstoff in den Entlastungsbereich abströmen kann. In dieser geöffneten Stellung ist das Ventilglied 42 in Figur 4 dargestellt.

Wenn durch das Ventilglied 42 die Öffnungen 43 überdeckt sind, also der Niederdruckbereich vom Entlastungsbereich getrennt ist, so kann das Ventilglied 42 dennoch einen weiteren Hub zum offenen Ende der Längsbohrung 41 hin ausführen und somit Druck- und Volumenschwankungen im Niederdruckbereich zumindest teilweise ausgleichen. Der Hub, den das Stützelement 50 und die Ventilfeder 48 ausführen, ist gegenüber dem möglichen Hub des Ventilglieds 42 kleiner. Dies führt zu geringeren Belastungen der Ventilfeder 48, die entsprechend schwächer dimensioniert werden kann. Der maximale Hub des Stützelements 50 und des Ventilglieds 42 und damit der maximale Federweg der Ventilfeder 48 ist dadurch begrenzt, dass das Stützelement 50 am Einsatzteil 54 zur Anlage kommt. Hierbei ist die Ventilfeder 48 vorzugsweise noch nicht auf Block zusammengedrückt.

Durch die wenigstens eine Öffnung 58 im Boden 52 des Stützelements 50 ist sichergestellt, dass sich das Ventilglied 42 leicht vom Stützelement 50 lösen bzw. wieder an diesem zur Anlage kommen kann. Durch die wenigstens eine Öffnung 60 im Stützelement 50 ist ein Druckausgleich zwischen den beiden Seiten des Stützelements 50 sichergestellt, so dass dieses sich in der kraftstoffgefüllten Längsbohrung 46 bewegen kann. Durch die hubabhängige Steuerung der Öffnung 62 durch das Stützelement 50 ist außerdem eine Dämpfung der Öffnungshubbewegung des Ventilglieds 42 und des Stützelements 50 erreicht, wodurch die Belastung der Ventilfeder 48 verringert wird, da die Öffnungshubbewegung durch den sich in der Längsbohrung 46 aufbauenden Kraftstoffdruck gedämpft wird.

In Figur 5 ist das Kraftstoffüberströmventil 36 gemäß einem zweiten Ausführungsbeispiel dargestellt, bei dem dieses zweistufig öffnet und zwei Verbindungen des Niederdruckbereichs steuert. Das Ventilgehäuse 38, das Stützelement 50, die Ventilfeder 48, das Einsatzteil 54 sowie das Filtersieb 44 und dessen Befestigungselement 45 sind dabei identisch ausgebildet wie beim ersten Ausführungsbeispiel. Lediglich das Ventilglied 142 ist gegenüber dem ersten Ausführungsbeispiel abweichend ausgebildet, wobei jedoch die äußeren Abmessungen des Ventilglieds 142, also Durchmesser und Länge, identisch wie beim ersten Ausführungsbeispiel sind. Das Ventilglied 142 ist abweichend vom ersten Ausführungsbeispiel hohl ausgebildet und weist eine von dessen der Ventilfeder 48 abgewandtem Ende ausgehende Sackbohrung 176 auf, wobei der am Stützelement 50 zur Anlage kommende Boden 178 des Ventilglieds 142 geschlossen ausgebildet ist. Nahe dem geschlossenen Ende des Ventilglieds 142 ist an diesem wenigstens eine Öffnung 180, beispielsweise in Form einer Bohrung, vorgesehen, durch die die Sackbohrung 176 mit dem Außenmantel des Ventilglieds 142 verbunden ist. Die Öffnung 180 ist dabei vorzugsweise als Drosselbohrung mit definiertem Querschnitt ausgeführt. Das Innere der Sackbohrung 176 ist ständig von dem im Niederdruckbereich herrschenden Druck beaufschlagt.

Wenn sich das Ventilglied 142 durch die Ventilfeder 48 bewirkt in seiner Schließstellung befindet, so werden durch dieses die Öffnungen 43 überdeckt und die Mündung der Öffnung 180 befindet sich innerhalb der Längsbohrung 41 und wird durch diese überdeckt Der Niederdruckbereich ist somit von den Entlastungsbereichen getrennt. Wenn der Druck im Niederdruckbereich ausreicht um das Ventilglied 142 gegen die Kraft der Ventilfeder 48 zu bewegen, so tritt zunächst bei geringem Öffnungshub des Ventilglieds 142 die Öffnung 180 aus der Längsbohrung 41 aus, so dass der Niederdruckbereich über die Sackbohrung 176, die Öffnung 180 und die wenigstens eine Öffnung 60 im Stützelement 50 mit der Öffnung 62 verbunden ist und über diese Öffnung 62 Kraftstoff aus dem Niederdruckbereich abströmen kann. Die Öffnungen 43 werden bei diesem geringen Öffnungshub des Ventilglieds 142 durch dieses weiterhin überdeckt und bleiben verschlossen, so dass aus dem Niederdruckbereich kein Kraftstoff über die Öffnungen 43 abströmen kann. Bei weiterem Öffnungshub des Ventilglieds 142 werden durch dieses auch die Öffnungen 43 freigegeben, so dass Kraftstoff aus dem Niederdruckbereich auch über die Öffnungen 43 in den Rücklauf 11 abströmen kann.

Eine Verwendung der zweistufigen Ausführung des Kraftstoffüberströmventils 36 ist vorteilhaft bei einer Kraftstoffeinspritzeinrichtung, bei der nur ein Teil der von der Förderpumpe 10 geförderten Kraftstoffmenge dem Innenraum 19 der Hochdruckpumpe 14 für die Schmierung und Kühlung von deren Antrieb zugeführt wird. Wenn der im Niederdruckbereich herrschende Druck nicht ausreicht, um das Kraftstoffüberströmventil 36 zu öffnen, so wird die gesamte von der Förderpumpe 10 geförderte Kraftstoffmenge über die Kraftstoffzumesseinrichtung 16 der Hochdruckpumpe 14 zur Förderung zugeführt. Wenn der im Niederdruckbereich herrschende Druck einen ersten Grenzwert erreicht, so öffnet das Kraftstoffüberströmventil 36 in der ersten Stufe und die über die bei Öffnung der ersten Stufe aus der Sackbohrung 176, die Öffnung 180, die wenigstens eine Öffnung 60 im Stützelement 50 und die Öffnung 62 abströmende Kraftstoffmenge wird gemäß Figur 1 über eine Leitung 13 dem Innenraum 19 zugeführt. Hierdurch ist zunächst eine schnelle Kraftstoffförderung durch die Hochdruckpumpe 14 beim Starten der Brennkraftmaschine und anschließend eine ausreichende Schmierung und Kühlung des Antriebsbereichs der Hochdruckpumpe 14 sichergestellt Wenn der im Niederdruckbereich herrschende Druck einen zweiten, höheren Grenzwert erreicht, so öffnet beim Kraftstoffüberströmventil 36 auch die zweite Stufe, indem das Ventilglied 142 die Öffnungen 43 freigibt und Kraftstoff aus dem Niederdruckbereich über den Rücklauf 11 in den Kraftstoffvorratsbehälter 12 abströmen kann.

## Patentansprüche

1. Kraftstoffüberströmventil für eine Kraftstoffeinspritzeinrichtung, insbesondere zur Druckbegrenzung in einem Niederdruckbereich der Kraftstoffeinspritzeinrichtung, mit einem Ventilgehäuse (38), mit einem im Ventilgehäuse (38) hubbeweglich angeordneten Ventilglied (42;142), durch das durch seine Hubbewegung eine Verbindung (43) eines Zulaufs zum Ventilgehäuse (38) mit einem Entlastungsbereich gesteuert wird, wobei das Ventilglied (42;142) durch eine Ventilfeder (48) in Richtung einer Schließstellung beaufschlagt ist, in der die Verbindung (43) des Zulaufs mit dem Entlastungsbereich unterbrochen ist, und das Ventilglied (42;142) durch den im Zulauf herrschenden Druck in Öffnungsrichtung beaufschlagt ist, wobei die Verbindung (43) des Zulaufs mit dem Entlastungsbereich im Ventilgehäuse (38) am Mantel des Ventilglieds (42;142) mündet, wobei das Ventilglied (42;142) mit der Verbindung (43) des Zulaufs mit dem Entlastungsbereich ein Schieberventil bildet, **dadurch gekennzeichnet, dass** das Ventilglied (42;142) in Schließrichtung über dessen Schließstellung hinaus im Ventilgehäuse (38) einen weiteren Hub ausführen kann, bei dem die Ventilfeder (48) nicht auf das Ventilglied (42;142) wirkt.

2. Kraftstoffüberströmventil nach Anspruch 1, **dadurch gekennzeichnet, dass** die Ventilfeder (48) über ein Stützelement (50) auf das Ventilglied (42;142) wirkt, das nicht mit dem Ventilglied (42;142) verbunden ist, und dass das Stützelement (50) in Schließrichtung im Bereich der Schließstellung des Ventilglieds (42;142) an einem Anschlag (56) im Ventilgehäuse (38) zur Anlage kommt.

3. Kraftstoffüberströmventil nach Anspruch 2, **dadurch gekennzeichnet, dass** das Stützelement (50) im Ventilgehäuse (38) verschiebbar geführt ist und im Ventilgehäuse (38) einen Raum (46) begrenzt, in dem die Ventilfeder (48) angeordnet ist, dass dieser Raum (46) eine Verbindung (62) zu einem Entlastungsbereich aufweist und dass diese Verbindung (62) durch das Stützelement (50) abhängig von dessen Hub gesteuert wird.

4. Kraftstoffüberströmventil nach Anspruch 3, **dadurch gekennzeichnet, dass** die Verbindung (62) des Raums (46) mit dem Entlastungsbereich bei am Anschlag (56) anliegendem Stützelement (50) geöffnet ist und bei Bewegung des Stützelements (50) in Richtung zur Öffnungsstellung des Ventilglieds (42;142) durch das Stützelement (50) geschlossen wird.

5. Kraftstoffüberströmventil nach einem der Ansprüche 2 bis 4, **dadurch gekennzeichnet, dass** das Stützelement (50) topfförmig ausgebildet ist, dass die Ventilfeder (48) in das Stützelement (50) hineinragt und an dessen Boden (52) anliegt und dass das Stützelement (50) mit seinem Boden (52) am Ventilglied (42;142) zur Anlage kommt.

6. Kraftstoffüberströmventil nach Anspruch 5, **dadurch gekennzeichnet, dass** das Stützelement (50) in einem Bereich seines Bodens (52), in dem dieses am Ventilglied (42;142) zur Anlage kommt, wenigstens eine erste Öffnung (58) mit großem Querschnitt aufweist und in einem Bereich seines Bodens (52) außerhalb der Anlage am Ventilglied (42;142) wenigstens eine zweite Öffnung (60) mit kleinem Querschnitt aufweist.

7. Kraftstoffüberströmventil nach einem der vorstehenden Ansprüche, **dadurch gekennzeichnet, dass** durch das Ventilglied (142) außerdem eine gedrosselte Verbindung (180) des Zulaufs mit einem Ablauf (62) gesteuert wird, wobei beim Hub des Ventilglieds (142) in Öffnungsrichtung durch dieses bei geringem Öffnungshub zunächst die gedrosselte Verbindung (180) des Zulaufs mit dem Ablauf (62) geöffnet wird und bei größerem Öffnungshub die Verbindung (43) des Zulaufs mit dem Entlastungsbereich geöffnet wird.

8. Kraftstoffüberströmventil nach Anspruch 7, **dadurch gekennzeichnet, dass** das Ventilglied (142) kolbenförmig ausgebildet ist, in einer Längsbohrung (41) des Ventilgehäuses (38) dicht geführt ist und eine zu dessen der Ventilfeder (48) abgewandtem Ende hin offene Sackbohrung (176) aufweist, die ständig mit dem Zulauf verbunden ist, dass die Verbindung (43) zum Entlastungsbereich von der Längsbohrung (41) am Mantel des Ventilglieds (142) abführt und diese Verbindung (43) durch das offene Stirnende des Ventilglieds (142) gesteuert wird, dass die gedrosselte Verbindung wenigstens eine von der Sackbohrung (176) nahe dem der Ventilfeder (48) zugewandten geschlossenen Boden (178) des Ventilglieds (142) abführende und am Mantel des Ventilglieds (142) mündende Öffnung (180) umfasst, durch deren Überdeckung mit der Längsbohrung (41) die Verbindung mit dem Ablauf (62) gesteuert wird.

9. Kraftstoffeinspritzeinrichtung für eine Brennkraftmaschine mit einer Hochdruckpumpe (14), durch die Kraftstoff unter Hochdruck zumindest mittelbar zu wenigstens einem Injektor (120) gefördert wird, mit einer Förderpumpe (10), durch die Kraftstoff zur Hochdruckpumpe (14) gefördert wird, wobei die Hochdruckpumpe (14) wenigstens einen Pumpenkolben (26) aufweist, der durch einen in einem Antriebsbereich (19) angeordneten Antrieb (20,22) in einer Hubbewegung angetrieben wird, wobei ein Niederdruckbereich zwischen der Förderpumpe (10) und der Hochdruckpumpe (14) gebildet ist, wobei der Antriebsbereich (19) der Hochdruckpumpe (14) mit dem Niederdruckbereich verbunden ist und wobei im Niederdruckbereich ein Kraftstoffüberströmventil (36) vorgesehen ist, **dadurch gekennzeichnet, dass** das Kraftstoffüberströmventil (36) nach einem der vorstehenden Ansprüche ausgebildet ist.

10. Kraftstoffeinspritzeinrichtung nach Anspruch 9, **dadurch gekennzeichnet, dass** zwischen der Förderpumpe (10) und der Hochdruckpumpe (14) eine Kraftstoffzumesseinrichtung (16) vorgesehen ist, durch die die von der Hochdruckpumpe (14) geförderte Kraftstoffmenge variabel einstellbar ist und dass sich der Niederdruckbereich zwischen der Förderpumpe (10) und der Kraftstoffzumesseinrichtung (16) erstreckt.

## Claims

1. Fuel overflow valve for a fuel injection device, in particular for pressure limitation in a low-pressure region of the fuel injection device, having a valve housing (38), having a valve element (42; 142) which is arranged in the valve housing (38) so as to be capable of performing a stroke movement and by means of which, by way of the stroke movement thereof, a connection (43) between an inlet to the valve housing (38) and a relief region is controlled, wherein the valve element (42; 142) is loaded by a valve spring (48) in the direction of a closed position in which the connection (43) between the inlet and the relief region is shut off, and the valve element (42; 142) is loaded in the opening direction by the pressure prevailing in the inlet, wherein the connection (43) between the inlet and the relief region in the valve housing (38) opens out at the shell of the valve element (42; 142), wherein a slide valve is formed by the valve element (42; 142) together with the connection (43) between the inlet and the relief region, **characterized in that** the valve element (42; 142) can, in the valve housing (38), perform a further stroke in the closing direction beyond its closed position, during which further stroke the valve spring (48) does not act on the valve element (42; 142).

2. Fuel overflow valve according to Claim 1, **characterized in that** the valve spring (48) acts on the valve element (42; 142) via a support element (50) which is not connected to the valve element (42; 142), and **in that** the support element (50), in the closing direction and in the region of the closed position of the valve element (42; 142), abuts against a stop (56) in the valve housing (38).

3. Fuel overflow valve according to Claim 2, **characterized in that** the support element (50) is guided displaceably in the valve housing (38) and, in the valve housing (38), delimits a chamber (46) in which the valve spring (48) is arranged, **in that** said chamber (46) has a connection (62) to a relief region, and **in that** said connection (62) is controlled by the support element (50) in a manner dependent on the stroke thereof.

4. Fuel overflow valve according to Claim 3, **characterized in that** the connection (62) between the chamber (46) and the relief region is open when the support element (50) is bearing against the stop (56) and is closed by the support element (50) when the support element (50) moves in the direction of the open position of the valve element (42; 142).

5. Fuel overflow valve according to one of Claims 2 to 4, **characterized in that** the support element (50) is of pot-shaped form, **in that** the valve spring (48) projects into the support element (50) and bears against the base (52) thereof, and **in that** the support element (50) bears by way of its base (52) against the valve element (42; 142).

6. Fuel overflow valve according to Claim 5, **characterized in that** the support element (50) has at least one first opening (58) of large cross section in a region of its base (52) in which it abuts against the valve element (42; 142), and has at least one second opening (60) of small cross section in a region of its base (52) outside the area of abutment against the valve element (42; 142).

7. Fuel overflow valve according to one of the preceding claims, **characterized in that** the valve element (142) furthermore controls a throttled connection (180) between the inlet and an outlet (62), wherein, during the stroke of the valve element (142) in the opening direction, said valve element, at small opening strokes, initially opens the throttled connection (180) between the inlet and the outlet (62), and said valve element, at larger opening strokes, opens the connection (43) between the inlet and the relief region.

8. Fuel overflow valve according to Claim 7, **characterized in that** the valve element (142) is of piston-like design, is guided sealingly in a longitudinal bore (41) of the valve housing (38) and has a blind bore (176) open towards its end facing away from the valve spring (48), which blind bore is connected permanently to the inlet, **in that** the connection (43) to the relief region leads away from the longitudinal bore (41) at the shell of the valve element (142), and said connection (43) is controlled by the open face end of the valve element (142), and **in that** the throttled connection comprises at least one opening (180) which leads away from the blind bore (176) close to the closed base (178), which faces towards the valve spring (48), of the valve element (142), which opening opens out at the shell of the valve element (142), the connection to the outlet (62) being controlled by the overlap of said opening with the longitudinal bore (41).

9. Fuel injection device for an internal combustion engine, having a high-pressure pump (14) by means of which fuel at high pressure is delivered at least indirectly to at least one injector (120), having a delivery pump (10) through which fuel is delivered to the high-pressure pump (14), wherein the high-pressure pump (14) has at least one pump piston (26) which is driven in a stroke movement by a drive (20, 22) arranged in a drive region (19), wherein a low-pressure region is formed between the delivery pump (10) and the high-pressure pump (14), wherein the drive region (19) of the high-pressure pump (14) is connected to the low-pressure region, and wherein a fuel overflow valve (36) is provided in the low-pressure region, **characterized in that** the fuel overflow valve (36) is designed according to one of the preceding claims.

10. Fuel injection device according to Claim 9, **characterized in that** a fuel metering device (16) is provided between the delivery pump (10) and the high-pressure pump (14), by means of which fuel metering device the fuel flow rate delivered by the high-pressure pump (14) can be variably adjusted, and **in that** the low-pressure region extends between the delivery pump (10) and the fuel metering device (16).

## Revendications

1. Soupape de décharge de carburant pour un dispositif d'injection de carburant, en particulier pour la limitation de pression dans une zone basse pression du dispositif d'injection de carburant, comprenant un boîtier de soupape (38), comprenant un organe de soupape (42 ; 142) disposé de manière à pouvoir effectuer un mouvement de va-et-vient dans le boîtier de soupape (38), au moyen duquel organe de soupape, grâce à son mouvement de va-et-vient, une connexion (43) d'une entrée dans le boîtier de soupape (38) à une zone de décharge est commandée, l'organe de soupape (42 ; 142) étant sollicité, par un ressort de soupape (48), en direction d'une position de fermeture dans laquelle la connexion (43) de l'entrée à la zone de décharge est interrompue, et l'organe de soupape (42 ; 142) étant sollicité dans la direction d'ouverture par la pression régnant dans l'entrée, la connexion (43) de l'entrée à la zone de décharge dans le boîtier de soupape (38) débouchant au niveau de l'organe de soupape (42 ; 142), l'organe de soupape (42 ; 142) formant, avec la connexion (43) de l'entrée à la zone de décharge, une soupape à tiroir, **caractérisée en ce que** l'organe de soupape (42 ; 142) peut effectuer, dans la direction de fermeture, une course supplémentaire au-delà de sa position de fermeture dans le boîtier de soupape (38), lors de laquelle course le ressort de soupape (48) n'agit pas sur l'organe de soupape (42 ; 142).

2. Soupape de décharge de carburant selon la revendication 1, **caractérisée en ce que** le ressort de soupape (48) agit, par le biais d'un élément d'appui (50), sur l'organe de soupape (42 ; 142), lequel élément d'appui n'est pas connecté à l'organe de soupape (42 ; 142), et **en ce que** l'élément d'appui (50) vient s'appliquer contre une butée (56) dans le boîtier de soupape (38) dans la direction de fermeture dans la zone de la position de fermeture de l'organe de soupape (42 ; 142).

3. Soupape de décharge de carburant selon la revendication 2, **caractérisée en ce que** l'élément d'appui (50) est guidé de manière coulissante dans le boîtier de soupape (38) et délimite dans le boîtier de soupape (38) un espace (46) dans lequel est disposé le ressort de soupape (48), **en ce que** cet espace (46) présente une connexion (62) à une zone de décharge, et **en ce que** cette connexion (62) est commandée au moyen de l'élément d'appui (50) indépendamment de sa course.

4. Soupape de décharge de carburant selon la revendication 3, **caractérisée en ce que** la connexion (62) de l'espace (46) à la zone de décharge est ouverte lorsque l'élément d'appui (50) s'applique contre la butée (56) et est fermée par l'élément d'appui (50) lors du déplacement de l'élément d'appui (50) en direction de la position d'ouverture de l'organe de soupape (42 ; 142).

5. Soupape de décharge de carburant selon l'une quelconque des revendications 2 à 4, **caractérisée en ce que** l'élément d'appui (50) est réalisé en forme de pot, **en ce que** le ressort de soupape (48) pénètre dans l'élément d'appui (50) et s'applique contre son fond (52), et **en ce que** l'élément d'appui (50) vient s'appliquer, par son fond (52), contre l'organe de soupape (42 ; 142).

6. Soupape de décharge de carburant selon la revendication 5, **caractérisée en ce que** l'élément d'appui (50) présente, dans une zone de son fond (52) dans laquelle celui-ci vient s'appliquer contre l'organe de soupape (42 ; 142), au moins une première ouverture (58) de grande section transversale et présente, dans une zone de son fond (52) à l'extérieur de l'appui contre l'organe de soupape (42 ; 142), au moins une deuxième ouverture (60) de petite section transversale.

7. Soupape de décharge de carburant selon l'une quelconque des revendications précédentes, **caractérisée en ce qu'**une connexion étranglée (180) de l'entrée à une sortie (62) est en outre commandée par l'organe de soupape (142), et lors de la course de l'organe de soupape (142) dans la direction d'ouverture, au moyen de cet organe de soupape, la connexion étranglée (180) de l'entrée à la sortie (62) étant tout d'abord ouverte lors d'une petite course d'ouverture et la connexion (43) de l'entrée à la zone de décharge étant ouverte lors d'une course d'ouverture plus grande.

8. Soupape de décharge de carburant selon la revendication 7, **caractérisée en ce que** l'organe de soupape (142) est réalisé en forme de piston, est guidé de manière étanche dans un alésage longitudinal (41) du boîtier de soupape (38) et comprend un alésage borgne (176) ouvert en direction de son extrémité opposée au ressort de soupape (48), lequel alésage borgne est connecté en permanence à l'entrée, **en ce que** la connexion (43) à la zone de décharge part de l'alésage borgne (41) au niveau de l'enveloppe de l'organe de soupape (142) et cette connexion (43) est commandée par l'extrémité frontale ouverte de l'organe de soupape (142), **en ce que** la connexion étranglée comporte au moins une ouverture (180) partant de l'alésage borgne (176) à proximité du fond (178) fermé de l'organe de soupape (142) tourné vers le ressort de soupape (48) et débouchant au niveau de l'enveloppe de l'organe de soupape (142), au moyen du recouvrement de laquelle ouverture par l'alésage longitudinal (41) la connexion à la sortie (62) est commandée.

9. Dispositif d'injection de carburant pour un moteur à combustion interne comprenant une pompe haute pression (14) au moyen de laquelle du carburant sous haute pression est refoulé au moins indirectement jusqu'à au moins un injecteur (120), comprenant une pompe de refoulement (10) au moyen de laquelle du carburant est refoulé jusqu'à la pompe haute pression (14), la pompe haute pression (14) comprenant au moins un piston de pompe (26) qui est entraîné suivant un mouvement de va-et-vient par un entraînement (20, 22) disposé dans une zone d'entraînement (19), une zone basse pression étant formée entre la pompe de refoulement (10) et la pompe haute pression (14), la zone d'entraînement (19) de la pompe haute pression (14) étant connectée à la zone basse pression, et une soupape de décharge de carburant (36) étant prévue dans la zone basse pression, **caractérisé en ce que** la soupape de décharge de carburant (36) est réalisée selon l'une quelconque des revendications précédentes.

10. Dispositif d'injection de carburant selon la revendication 9, **caractérisé en ce qu'**un dispositif de dosage de carburant (16) est prévu entre la pompe de refoulement (10) et la pompe haute pression (14), au moyen duquel la quantité de carburant refoulée par la pompe haute pression (14) peut être réglée de manière variable, et **en ce que** la zone basse pression s'étend entre la pompe de refoulement (10) et le dispositif de dosage de carburant (16).
